# EUROPÄISCHE PATENTSCHRIFT

(11) **EP 0 432 286 B1**
(45) Veröffentlichungstag und Bekanntmachung des Hinweises auf die Patenterteilung: **14.07.1993**
(21) Anmeldenummer: 89122770.4
(22) Anmeldetag: 09.12.1989
(51) Int. Cl.: H01H 1/58, H01H 9/02

(54) **Hängetaster zum Steuern von Hebezeugen und/oder Krananlagen**
Key switch for the control of lifting devices and crane installations
Interrupteur à bouton-poussoir, suspendu et utilisable pour la commande d'appareils de levage et/ou installations de grue

(43) Veröffentlichungstag der Anmeldung: 19.06.1991
(73) Patentinhaber: ABUS Kransysteme GmbH & Co. KG., 51647 Gummersbach (DE)
(72) Erfinder: Bühne, Werner, Dipl.-Ing., D-5270 Gummersbach (DE)
(74) Vertreter: Dörner, Lothar, Dipl.-Ing.

(56) Entgegenhaltungen:
- EP-A- 0 101 092
- CH-A- 107 721
- DE-A- 2 847 281
- DE-A- 3 821 411
- FR-A- 1 113 581

## Beschreibung

### Technisches Gebiet:

Die Erfindung betrifft einen Hängetaster mit elektromechanischen Schaltelementen zum Steuern von Hebezeugen und/oder Krananlagen über Steuerleitungen, bei dem jedes elektromechanische Schaltelement in einen Stecksockel eingesteckt ist.

### Stand der Technik:

In bekannten Hängetastern werden die Litzen der Steuerleitungen einzeln zu elektromechanischen Schaltelementen verlegt und letztere teilweise untereinander durch Schaltbrücken verbunden. Die einzelne Leitungsverbindung ist als Schraub- oder Steckverbindung mit dem Kontakt des elektromechanischen Schaltelements ausgelegt. Das Montieren oder Auswechseln eines einzelnen Schaltelements und auch der gesamten Steuerleitung erfordert einen erheblichen Montageaufwand.

Aus FR-A-1 113 581 - vgl. dort Fig. 4 - ist außerdem ein Schalter mit mehreren Druckknöpfen bekannt, der mit einem Kabel verbunden und zur Steuerung elektrischer Motoren vorgesehen ist. Vier gleichartige Einzelelemente sind mit je einem Druckknopf schubladenartig in einem gemeinsamen Trägergehäuse untergebracht. Mit dem Gehäuse ist ein Kabel verbunden, in dem einzelne Litzen vereinigt sind. Die Litzen führen zu Steckern, auf die in dem Einzelelement vorgesehene Steckbuchsen gesteckt sind.

### Darstellung der Erfindung:

Der Erfindung liegt die Aufgabe zugrunde, einen Hängetaster der eingangs genannten Art so auszubilden, daß die Montage vereinfacht wird. Gemäß der Erfindung, wird diese Aufgabe dadurch gelöst, daß die Schaltelemente in eine Seite des Stecksockels eingesteckt sind, daß ein Schaltstößel jedes Schaltelements durch den Stecksockel und eine Platine oder eine Zwischenplatte ragt, und daß Tasten auf den Schaltstößeln auf der anderen Seite des Stecksockels angebracht sind.

Bei der Erfindung erfolgt das Auswechseln jedes einzelnen elektromechanischen Schaltelements lediglich durch Abziehen von dem Stecksockel nach der einen Seite. Der Stecksockel bleibt unverändert in dem Hängetaster. Die Betätigung des Schaltelements erfolgt von der anderen Seite des Stecksockels aus. An den Schaltelementen sind keine Anschlußkontakte für Leitungen vorgesehen. Der Austausch der Schaltelemente erfolgt durch Stecken und ist somit wesentlich erleichtert.

Ausführungsbeispiele der Erfindung sind in der Zeichnung dargestellt und werden nachfolgend im einzelnen beschrieben. Es zeigen:
- Figur 1: einen Ausschnitt aus einem Hängetaster mit einem Schraubstecksockel;
- Figur 2: einen Ausschnitt aus einem Hängetaster mit einem Lötstecksockel.

### Bester Weg zur Ausführung der Erfindung:

Ein Hängetaster weist ein Griffgehäuse 4 mit einer Gehäusefrontplatte 5 auf, die beide nur ausschnittsweise dargestellt sind. Jeder Hängetaster ist mit einer Anzahl von Drucktasten 6 ausgerüstet, von denen in der Zeichnung jeweils eine dargestellt ist.

Mit Hilfe jeder Drucktaste 6 wird ein elektromechanisches Schaltelement 1 betätigt, das mit einem Schaltergehäuse 7 versehen ist.

Jeder Kontakt des elektromechanischen Schaltelements 1 ist mit einem Steckkontakt 3 verbunden, der in dem Schaltergehäuse 7 befestigt ist. Mit Hilfe des Steckkontakts 3 ist das Schaltelement 1 in einen Sockel 2 gesteckt. Steckkontakt 3 und Sockel 2 bilden eine elektrische Steckverbindung.

Bei dem in Figur 1 dargestellten Ausführungsbeispiel ist das Schaltelement 1 in einen als Schraubstecksockel 11 ausgebildeten Stecksockel gesteckt. Die Steckkontakte 3 des Schaltelements 1 werden von Steckerbuchsen 12 aufgenommen, die Bestandteil des Schraubstecksockels 11 sind. Jede Steckerbuchse 12 ist über eine Leitung 13 in dem Schraubstecksockel 11 elektrisch mit einem Außenkontakt 14 verbunden. Die Außenkontakte 14 sind außerhalb der von dem Schaltelement 1 bedeckten Grundfläche in dem Schraubstecksockel 11 vorgesehen. An die Außenkontakte 14 werden die Steuerleitungen und die Verdrahtungen zu den anderen Schaltelementen gesteckt oder geschraubt. Der Schraubstecksockel 11 ist im Ausführungsbeispiel an einer Zwischenplatte 16 befestigt, die ihrerseits im Abstand von der Gehäusefrontplatte 5 gehalten ist. Die Befestigung kann beliebig erfolgen, z.B. mit Hilfe von Schrauben 15.

Bei dem in Figur 2 dargestellten Ausführungsbeispiel ist das Schaltelement 1 in einen als Lötstecksockel 21 ausgebildeten Stecksockel gesteckt. Die Steckkontakte 3 des Schaltelements 1 werden von Steckerbuchsen 22 aufgenommen, die Bestandteil des Lötstecksockels 21 sind. Mit jeder Steckerbuchse 22 ist ein Stift 23 verbunden, der auf der dem Schaltelement 1 abgewandten Seite aus dem Lötstecksockel 21 vorsteht. Jeder Stift 23 ist mit einem Kontakt 24 verlötet, der in eine Platine 25 eingelassen ist. In der Platine 25 ist der Stromkreis fortgesetzt. Über die Platine 25 sind die Schaltelemente untereinander und mit den Litzen der Steuerleitung verbunden. Die Platine 25 ist im Abstand von der Gehäusefrontplatte 5 von einem Halter 26 gehalten, der Bestandteil des Gehäuses ist.

### Gewerbliche Verwertbarkeit:

Die Erfindung ist anwendbar bei allen Hebezeugen/Krananlagen, die mittels eines Hängetasters gesteuert werden.

## Patentansprüche

1. Hängetaster mit elektromechanischen Schaltelementen (1) zum Steuern von Hebezeugen und/oder Krananlagen über Steuerleitungen, bei dem jedes elektromechanische Schaltelement (1) in einen Stecksockel (2) eingesteckt ist, dadurch gekennzeichnet, daß die Schaltelemente (1) in eine Seite des Stecksockels (2) eingesteckt sind, daß ein Schaltstößel jedes Schaltelements (1) durch den Stecksockel (2) und eine Platine (25) oder eine Zwischenplatte (16) ragt und daß Tasten (6) auf den Schaltstößeln auf der anderen Seite des Stecksockels (2) angebracht sind.

2. Hängetaster nach Anspruch 1, dadurch gekennzeichnet, daß der Stecksockel als Lötstecksockel (21) ausgebildet ist, der Steckerbuchsen (22) für die Aufnahme von Steckkontakten (3) des Schaltelements (1) aufweist.

3. Hängetaster nach Anspruch 2, dadurch gekennzeichnet, daß mit jeder Steckerbuchse (22) ein Stift (23) verbunden ist, der auf der dem Schaltelement (1) abgewandten Seite aus dem Lötstecksockel (21) vorsteht und mit der Platine (25) verlötet ist, über die die Schaltelemente (1) untereinander und mit den Steuerleitungen verschaltet sind.

4. Hängetaster nach Anspruch 1, dadurch gekennzeichnet, daß der Stecksockel als Schraubstecksockel (11) ausgebildet ist, der Steckerbuchsen (12) für die Aufnahme von Steckkontakten (3) des Schaltelements (1) aufweist.

5. Hängetaster nach Anspruch 4, dadurch gekennzeichnet, daß jede Steckerbuchse (12) über eine Leitung (13) in dem Schraubstecksockel (11) mit einem Außenkontakt (14) verbunden ist, an den die Steuerleitungen und/oder die Verbindungen mit den anderen Schaltelementen gesteckt oder geschraubt sind.

## Claims

1. Pendant switch with electromechanical switching elements (1) to control lifting equipment and/or crane systems via control lines, on which each electromechanical switching element (1) is inserted into a plug-in base (2), characterised in that the switching elements (1) are inserted into one side of the plug-in base (2), and characterised in that a switching pin on each switching element (1) projects through the plugin base (2) and a plate (25) or spacer plate (16), and characterised in that switches (6) are mounted on the switching pins on the other side of the plug-in base (2).

2. Pendant switch as described in Claim 2 characterised in that the plug-in base is designed as a soldered plug-in base (21), which contains plug bushes (22) to receive plug contacts (3) on the control elements (1).

3. Pendant switch as described in Claim 2, characterised in that a pin (23) is connected to each plug bush (22), which pin projects from the soldered plug base (21) on the side of this facing away from the switching element (1) and is soldered to the plate (25)., via which the switching elements (1) are connected to one another and to the control lines.

4. Pendant switch as described in Claim 1, characterised in that the plug base is designed as a screw-in plug base (11), which contains plug sleeves (12) to receive plug contacts (3) on the switching elements (1).

5. Pendant switch as described in Claim 4, characterised in that each plug sleeve (12) is connected via a conductor (13) in the screw-in plug base (11) with an external contact (14), on to which the control lines and/or the connections to the other switching elements are plugged or screwed.

## Revendications

1. Dispositif de commutation, équipé d'organes de commutation électromécaniques (1) pour commander des engins de levage et/ou des installations de grue par l'intermédiaire de lignes de commande, dans lequel chaque organe de commutation électromécanique (1) est enfiché dans un socle à alvéoles (2), caractérisé en ce que les organes de commutation (1) sont enfichés dans un côté du socle à alvéoles (2), en ce qu'un poussoir de manoeuvre de chaque organe de commutation (1) passe à travers le socle à alvéoles (2) et une platine (25) ou une plaque intermédiaire (16), et en ce que des touches (6) sont disposées sur les poussoirs de manoeuvre de l'autre côté du socle à alvéoles (2).

2. Dispositif de commutation à touches suspendu selon la revendication 1, caractérisé en ce que le socle à alvéoles est réalisé sous la forme d'un socle (21) fixé par brasage et qui présente des douilles (22) destinées à recevoir des contacts à fiche (3) de l'organe de commutation (1).

3. Dispositif de commutation à touches suspendu selon la revendication 2, caractérisé en ce qu'à chaque douille (22) est reliée une tige (23) qui fait saillie hors du socle brasé (21) du côté éloigné de l'organe de commutation (1) et est reliée par brasage à la platine (25), par l'intermédiaire de laquelle les organes de commutation (1) sont connectés entre eux et aux lignes de commande.

4. Dispositif de commutation à touches suspendu selon la revendication 1, caractérisé en ce que le socle à alvéoles est réalisé sous la forme d'un socle à alvéoles (11) fixé au moyen de vis et qui présente des douilles (12) pour recevoir des contacts à fiche (3) de l'organe de commutation (1).

5. Dispositif de commutation à touches suspendu selon la revendication 4, caractérisé en ce que chaque douille (12) est reliée par l'intermédiaire d'une ligne (13), s'étendant dans le socle à alvéoles à vis (11), à un contact extérieur (14) sur lequel les lignes de commande et/ou les connexions menant aux autres organes de commutation sont mises en place ou vissées.
